# FASCICULE DE BREVET EUROPEEN

(11) **EP 0 589 950 B1**
(45) Date de publication et mention de la délivrance du brevet: **15.05.1996**
(21) Numéro de dépôt: 92911800.8
(22) Date de dépôt: 12.06.1992
(51) Int. Cl.: E01F 13/00

(54) **BARRIERE PERFECTIONNEE POUR LA PROTECTION D'AIRES RESERVEES CONTRE L'INTRUSION DE VEHICULES AUTOMOBILES**
SPERRVORRICHTUNG ZUR ABSICHERUNG VON RESERVIERTEN GEBIETEN GEGEN KRAFTFAHRZEUGE
IMPROVED BARRIER FOR THE PROTECTION OF RESERVED AREAS AGAINST THE INTRUSION OF MOTOR VEHICLES

(30) Priorité: 13.06.1991 FR 9107220
(43) Date de publication de la demande: 06.04.1994
(73) Titulaire: Trougouboff, Emile, F-94100 Saint Maur des Fossés (FR)
(72) Inventeur: Trougouboff, Emile, F-94100 Saint Maur des Fossés (FR)
(74) Mandataire: CABINET BONNET-THIRION
(86) Numéro de dépôt international: FR9200531
(87) Numéro de publication internationale: WO9222709

(56) Documents cités:
- EP-A- 0 042 810
- DE-B- 2 712 546
- DE-U- 8 525 198
- FR-A- 2 029 223
- FR-A- 2 029 921
- FR-A- 2 140 834
- FR-A- 2 634 235
- FR-A- 2 644 808
- US-A- 3 686 793

## Description

La présente invention concerne des barrières pour la protection d'aires réservées contre l'intrusion de véhicules automobiles.

On entend par "aires réservées" soit des aires de stationnement de véhicules particuliers dits parkings individuels conférant à leurs propriétaires un droit d'usage privatif, soit des aires de circulation destinées au seul usage de piétons ou de véhicules autorisés, comme les trottoirs, allées ou chemins par exemple. Dans ces cas, les barrières de protection sont prévues pour s'opposer à l'accès de ces aires par tous véhicules non autorisés. On entend aussi par "aires réservées" des surfaces occupées par des arbres, des poteaux du type poteaux indicateurs, poteaux électriques, téléphoniques, télégraphiques, pylônes et analogues et dans ces cas ces barrières sont spécialement réalisées et implantées pour s'opposer à toutes dégradations provenant de chocs ou de heurts provoqués par des engins, véhicules ou autres.

C'est ainsi que, par exemple dans le cas de parkings individuels ou d'accès à des allées ou chemins privatifs, ces barrières consistent généralement en des dispositifs solidement fixés au sol qui sont susceptibles d'occuper deux positions extrêmes à savoir: une position debout et une position couchée. La position debout correspond à la position interdisant l'accès de l'aire réservée à tout véhicule alors que la position couchée permet cet accès. Ces deux positions sont atteintes à la suite de mouvements de pivotement que l'on imprime à ces dispositifs et elles peuvent être bloquées par tout moyen approprié de manière à éviter qu'intempestivement un événement extérieur ou une tierce personne vienne les modifier. Les titulaires de parkings individuels par exemple disposent donc de moyens de verrouillage ou de blocage leur donnant à eux seuls la possibilité de procéder à la manoeuvre de ces barrières. Toutefois il arrive fréquemment que volontairement ou involontairement des chocs soient portés sur ces dispositifs et que de ce fait ces derniers soient détériorés au point de devenir inutilisables et de nécessiter leur enlèvement et leur remplacement d'où un investissement non négligeable.

La présente invention vise à éviter ces inconvénients et à permettre à ces dispositifs de supporter ou d'encaisser des chocs sans qu'il s'ensuive nécessairement d'avoir à procéder à cet enlèvement et à ce remplacement.

On connaît déjà par EP-A-0 042 810 un dispositif d'accouplement élastique pour assembler bout à bout et coaxialement deux tronçons de tube de manière à maintenir ceux-ci alignés, tout en permettant un déplacement relatif en cas de choc ou de poussée. Il pouvait s'agir notamment de barrières de parking protégées par cet accouplement élastique contre les chocs de véhicules, une telle barrière comportait donc dans tous les cas au moins un tronçon de tube ancré dans le sol et un tronçon supérieur élastiquement maintenu en prolongement du précédent.

L'invention propose de son côté l'agencement défini dans la revendication 1.

Suivant un mode de réalisation possible convenant pour les barrières de protection de parkings individuels ou d'aires de circulations réservées, l'élément articulé à sa base consiste en un poteau et il agit à l'encontre dudit moyen élastiquement déformable auquel il est associé lorsqu il est sollicité dans le sens opposé au sens de basculement normal vers une position abaissée de repos et un moyen est prévu pour limiter l'amplitude du débattement résultant de cette sollicitation.

D'autres caractéristiques et avantages de l'invention ressortiront plus clairement de la description qui va suivre faite en regard des dessins annexés lesquels :
- la figure 1 est une vue en élévation coupe de face d'un exemple de barrière perfectionnée selon l'invention en position relevée ;
- la figure 2 en est une vue de côté ;
- la figure 3 est une vue correspondant à la figure 2, la barrière étant en position couchée ;
- la figure 4 est une vue correspondant à la figure 2, la barrière étant dans une position extrême possible sous l'effet d'une poussée antagoniste ;
- la figure 5 est une vue analogue à la figure 1 illustrant une variante de réalisation ;
- la figure 5A est une coupe suivant VA-VA de la figure 5 ;
- la figure 6 est une vue en coupe selon VI-VI de la figure 5 ;
- la figure 7 est une vue éclatée et en perspective des éléments constitutifs du dispositif figurant à la partie supérieure des figures 5 et 6.

Suivant la première forme de réalisation choisie et représentée aux figures 1 à 4, une barrière selon l'invention est constituée d'un montant 1 ayant la forme d'un poteau métallique de section rectangulaire. Ce poteau est traversé à sa base par une pièce cylindrique 2 dont les extrémités 3 forment des tourillons portés par les flasques-paliers 4. Cet ensemble peut être logé dans un carter 5. Ce dernier est soudé sur une semelle 6 laquelle est solidement ancrée au sol G par exemple par des boulons 7. La partie supérieure du carter 5 comporte un évidement 8 pour un débattement angulaire du poteau 1 entre une position relevée (verticale) illustrée aux figures 1 et 2 et la position couchée illustrée à la figure 3. Un ressort de rappel 9 est attelé entre l'axe 2 et un téton 9A ménagé à cet effet sur un coulisseau 10 monté dans le poteau 1 avec une liberté de translation parallèlement à l'axe longitudinal du poteau limitée par un accouplement à téton-boutonnière 11-12 avec le téton 11 porté par ledit poteau 1 et la boutonnière taillée dans le coulisseau 10. La partie supérieure de ce dernier se termine par crochet, poignée ou bec 13 qui peut être immobilisé dans une position voulue grâce à un système à clé schématisé en 14 (figure 1) qui peut être de tout type connu ou réalisé de la manière illustrée et décrite ci-après en se référant aux figures 5 à 7. Quant à la partie inférieure dudit coulisseau, elle se prolonge par une pièce 15 de forme allongée jouant le rôle de pêne destiné à coopérer, avec une gâche formée ici par puits 16 creusé dans le sol et débouchant dans la semelle 6. La largeur (a) de ce puits correspond sensiblement à la largeur de ladite pièce 15 alors que sa longueur est établie en fonction du débattement maximum que l'on assigne au poteau 1 lors d'une poussée dans le sens de la flèche F1 (figures 2 et 4) comme on le verra ci-après.

En outre le voisinage de la parte inférieure du poteau 1 comporte une pièce en forme de talon 17 destiné à coopérer avec une lame ressort 18 de haute résistance à la flexion montée sur la semelle 6 par l'intermédiaire d'un sabot 19 et boulonnée (ou soudée) sur cette dernière.

Avec un tel montage on notera immédiatement que si, après avoir agi sur le système à clé 14 on tire vers le haut le coulisseau 10, le pêne 15 est sorti puits 16 dans lequel il était précédemment engagé ce qui permet de faire basculer le poteau 1 dans le sens de la flèche F2 pour lui faire occuper la position couchée illustrée à la figure 3. Dans cette position, on constate que le ressort 9 de rappel a été allongé par suite du mouvement de translation effectué par le coulisseau 10 dans le sens de la flèche F3 jusqu'à la position où l'extrémité inférieure de la boutonnière 12 arrive en butée sur le téton 11. L'ensemble peut rester maintenu dans cette position de mise en tension du ressort grâce au système à clé 14. Pour revenir à la position debout aux figures 1 et 2 il suffira de libérer le coulisseau 10, pour que celui-ci sous l'action du ressort 9, soit sollicité dans le sens de la flèche F4. Dans la position relevée illustrée aux figures 1 et 2, le pêne 15 retombe alors dans la gâche 16 et il peut être verrouillé dans cette position au moyen de la serrure formée par le système à clé 14. L'ensemble prend appui sur la paroi du puits 16 et sur la butée 16A prévue sur la semelle 6 en prolongement de ladite paroi.

Il est également possible de libérer le coulisseau en laissant se détendre le ressort 9 lorsque le poteau est en position couchée : pendant le mouvement de rélèvement vers la position debout le pêne 15 pourra arriver au contact de la face supérieure de la butée 16A, mais il pourra remonter sans difficulté en tendant le ressort 9 jusqu'à l'arrivée en regard de la gâche dans laquelle il retombera automatiquement sous l'effet de la détente dudit ressort.

Si dans sa position debout le poteau 1 est soumis à une poussée ou à un choc (flèche F1) dans le sens opposé à celui tendant à l'amener dans la position couchée (flèche F2), le talon 17 appuie fortement sur la lame ressort 18 qui fléchit tout en absorbant l'effort exercé. Pour limiter le débattement du poteau sous l'action d'une telle poussée deux éléments vont agir comme des moyens de butée à savoir d'une part le plein appui du talon 17 sur la lame-ressort 18 et d'autre part la butée du pêne 15 sur la paroi transversale de la gâche 16 qui est opposée à son appui normal. On évite ainsi la violation de l'aire de stationnement par basculement total du poteau dans le sens de la poussée F1. Une telle limitation de basculement a pour conséquence de laisser subsister au dessus du sol des pièces mécaniques à une hauteur au moins égale à la hauteur d'un châssis d'un véhicule par rapport au sol : il en résulte un risque d'accrochage et de dégâts au détriment d'un véhicule qui chercherait à forcer le passage. C'est la raison pour laquelle le poteau en question sera réalisé avec une hauteur telle que même incliné à 45° par exemple (comme illustré à la figure 4) cette hauteur de châssis se retrouve.

La description ci-dessus concernant la réalisation de la partie basse d'une barrière de parking fait déjà ressortir l'avantage et l'intérêt du perfectionnent ainsi apporté. Un poteau qui a été soumis à une contrainte ou à un choc peut revenir à sa position relevée initiale et continuer à jouer son rôle de protection contre une tentative d'accès intempestif sans nécessiter de remplacement systématique.

Ce perfectionnement se complète par celui apporté aussi à la partie haute d'une barrière du type à poteau tel que décrit ci-dessus et comportant en saillie et latéralement des éléments constituant les volumes ou surfaces d'encombrement désirés.

Dans le mode de réalisation illustré ici ces surfaces ou volumes d'encombrement sont représentés par les deux anses latérales 20, 21. Ces anses peuvent réalisées en tout matériau de préférence de forme tubulaire et, conformément à l'invention, elles sont reliées au poteau 1 par l'intermédiaire de tronçons de longueurs appropriées de ressorts hélicoïdaux 22 et 23 traversant ce poteau librement de part en part. Ces ressorts ont une partie emboîtée dans les éléments tubulaires 20 et 21 et leur fixation y est assurée par points d'emboutis tels que 24, 25. Pour parfaire un tel montage on peut prévoir des plaques de renfort telles que 26 qui pourront par exemple être soudées ou rivetées.

Avec une telle disposition tout choc ou toute poussée affectant les anses se traduit par un fléchissement évitant en général tout dégât risquant de nécessiter le remplacement de la barrière.

On voit ainsi qu'une barrière selon l'invention recevant un choc ou supportant une poussée frontale ou latérale est à même de supporter et d'absorber ce choc ou cette poussée sans dommages étant donné la souplesse et l'aptitude à une déformation non détériorante qui sont conférées aux barrières selon l'invention équipées des moyens décrits.

Suivant un mode de réalisation possible la cavité 16 peut être supprimée en arrêtant la pièce 15 au niveau du socle 6, la pièce 16A, éventuellement rehaussée, suffisant pour lui servir de butée.

Par ailleurs, pour un usage plus confortable on peut préférer disposer la serrure 14 au sommet du poteau 1. Une forme avantageuse de réalisation mettant en oeuvre de tels développements sera décrite ci-après en se reportant aux figures 5 à 7.

Sur ces figures, on retrouve : un poteau 1A, une semelle 6A, un carter 5A, un axe d'articulation 2, une lame-ressort 18A, les boulons 7 de fixation de la semelle au sol G, l'évidement 8, le ressort de rappel 9, le coulisseau 10A avec la partie terminale 15 formant pêne, une butée 16A. Une serrure 27 ménagée au sommet du poteau forme un ensemble de sécurité (qui sera décrit ci-après) au dessus de deux anses latérales 20, 21 que l'on retrouve avec leurs 22, 23 traversant ledit poteau 1 et leurs points d'emboutis 24, 25.

On évite dans cette forme de réalisation la gâche 16 à creuser dans le sol. Par ailleurs le fléchissement de la lame ressort 18A s'obtient ici en cas de poussée exercée dans le sens antagoniste de la flèche F1, par l'aménagement à l'extrémité inférieure du poteau 1 d'un segment d'appui recourbé 17A pour jouer le rôle joué dans la variante précédemment décrite par le talon d'appui 17.

Une simplification d'exécution réside également dans la facilité de montage et d'assenblage la lame ressort en ce sens que celle-ci est maintenue à une de ses extrémités par un dispositif simple et facile à réaliser et à monter : au voisinage de l'une des extrémités, la lame-ressort 18 comporte deux tétons 18B, 18B (Fig 5A) conçus pour s'insérer dans des évidements correspondants 18C, 18C, pratiqués dans une pièce 18E soutenue par des parois latérales 5B, 5B par un système du type tenon-mortaise portant la référence 5C-5D. Cette lame-ressort repose en outre sur une traverse 19A de la semelle insérée également entre les parois 5B, 5B par le même moyen du type tenon-mortaise 19B-19C. Les parois latérales 5A,5B sont venues ici d'un seul tenant avec la semelle 6A, ce qui est une autre simplification supprimant toute nécessité de soudage dans le carter.

Une sécurité supplémentaire est obtenue grâce au montage du système de serrure au sommet du poteau (voir figures 5, 6 et 7). Dans ce cas le coulisseau 10A auquel est accrochée l'extrémité supérieure du ressort de rappel 9 (en 9A), est attelée à la serrure 14 par une tringle 9D se terminant par un élément en forme de crochet 9E sur lequel on peut agir comme précédemment par traction vers le haut. Le coulisseau 10 formant le pêne 15 est guidé ici par une plaque 9C fixée sur une face interne du poteau 1 avec une partie marginale relevée pour le guidage en question et un crochet 9B étant formé au bas de cette partie relevée pour l'accrochage de l'extrémité inférieure du ressort de rappel 9.

La serrure 27 (voir figure 7) est installée dans une zone réservée à cet effet au sommet du poteau 1 par l'intermédiaire d'un boîtier 28 emboîté et fixé par rivetage. La serrure elle-même logée à l'intérieur de ce boîtier est rendue pratiquement inviolable du fait qu'à l'intérieur du boîtier 28 recevant les rivets en R est emboîté le porte-barillet 29 dans lequel est monté le barrillet 30 par une vis 31 le traversant en 31A. Ce porte-barillet présente des méplats 32 adaptées à affleurer au bord supérieur du poteau et à se solidariser par soudage avec un couvercle 33 formant plaque de protection. On comprendra qu'ainsi montée cette serrure n'offre aucune possibilité de démontage pour accéder à la manoeuvre du coulisseau si ce n'est en fracturant toute la partie supérieure à l'intérieur de laquelle est logée ladite serrure. La rotation d'une clé amène la rotation d'une dent (30B) de la partie mobile 30A du barillet qui agit pour soulever par exemple le crochet 9E et, de ce fait, le coulisseau 10.

Il va de soi que la présente invention n'a été décrite qu'à titre purement explicatif et nullement limitatif et que toute modification utile pourra y être apportée sans sortir de son cadre. Un avantage essentiel de l'invention demeure en tout cas le fait que les déformations élastiques qui se produisent en cas de chocs permettent au scellement formé par un bloc unique (référence G dans les dessins) de ne pas être arraché, comme cela risque de se produire avec les systèmes rigides antérieures.

## Revendications

1. Barrière de protection d'aires réservées, adaptée à résister aux chocs et poussées de véhicules automobiles, du genre comportant au moins un élément supérieur (1) mobile par rapport à un élément inférieur (6) ancré au sol (G) et un moyen de rappel élastique (18) interposé entre lesdits éléments (1,6), caractérisée en ce que l'élément supérieur (1) étant adapté à se déplacer en rotation autour d'un axe horizontal (2) ménagé sur l'élément inférieur (6) de part et d'autre d'une position debout de référence, il est prévu un moyen libérable de blocage (15,16) de sa rotation dans un premier sens (F2) pour lui faire occuper sa position couchée et un moyen de blocage rigide (8,15,16) de sa rotation dans le sens inverse (F1) au bout d'un débattement angulaire limité, le moyen élastique de rappel (18) intervenant dans le débattement limité comportant au moins une lame ressort (18) s'étendant entre une zone terminale (19) solidarisée avec ladite semelle (6) et une zone en prise avec ledit élément supérieur (1).

2. Barrière selon la revendication 1, caractérisée en ce que la base dudit élément supérieur (1) est montée à rotation autour dudit axe horizontal (2) dont les extrémités constituent des pivots (3) supportés par des paliers prévus dans un sabot ou carter (5) porté par ladite semelle (6) et ladite base dudit poteau (1) est adaptée pour agir directement en compression sur ladite lame ressort (18).

3. Barrière selon la revendication 2, caractérisée en ce que la base dudit élément supérieur (1) comporte une pièce en forme de talon (17) destinée à coopérer avec ladite lame ressort (18).

4. Barrière selon l'une quelconque des revendications précédentes, caractérisée en ce que ledit moyen libérable de blocage comprend un pêne (15) ménagé à la base dudit élément supérieur (1) coopérant avec une gâche (16) ménagée dans ladite semelle (6).

5. Barrière selon la revendication 4, caractérisée en ce que ledit moyen de blocage rigide comprend la butée du pêne (15) sur une paroi transversale de ladite gâche (16).

6. Barrière selon l'une quelconque des revendications 3 à 5, caractérisée en ce que ledit moyen de blocage rigide comprend la butée dudit élément supérieur contre le bord d'un évidement (8) ménagé dans le carter (5).

7. Barrière selon l'une quelconque des revendications 4 à 6, caractérisée en ce que ledit moyen de blocage rigide comprend le plein appui du talon (17) sur la lame ressort (18) .

8. Barrière selon l'une quelconque des revendications précédentes, caractérisée en ce que lorsque ledit élément supérieur (1) est en position de débattement angulaire limite, la hauteur de la barrière est au moins égale à la hauteur d'un châssis d'un véhicule par rapport au sol.

9. Barrière de protection selon l'une quelconque des revendications précédentes caractérisée par un élément supérieur (1) en forme de poteau présentant en partie haute des anses (20,21) faisant saillie latéralement et raccordées audit poteau par l'intermédiaire de tronçons de ressorts (22,23) traversant ledit poteau et emboîtés dans lesdites anses.

## Patentansprüche

1. Sperrvorrichtung zur Absicherung von reservierten Gebieten, die Stößen und Schüben von Kraftfahrzeugen widerstehen kann, mit folgenden Merkmalen:
mindestens ein oberes Element (1), das mit Bezug auf ein unteres, am Boden (G) verankertes Element (6) bewegbar angeordnet ist;
ein federndes Rückholmittel (18), das zwischen den Elementen (1, 6) zwischengefügt ist,
dadurch gekennzeichnet,
daß das obere Element (1) dazu eingerichtet ist, sich um eine horizontale, am unteren Element (6) angebrachte Achse (2) zu beiden Seiten einer aufrechten Bezugsstellung zu drehen,
daß eine lösbare Verriegelungseinrichtung (15, 16) der Drehung des oberen Elements in einer ersten Richtung (F2) vorgesehen ist, damit dieses seine liegende Stellung einnehmen kann, und eine feste Verriegelungseinrichtung (8, 15, 16) der Drehung in umgekehrter Richtung (F1) am Ende eines begrenzten Winkelausschlags vorgesehen ist, und
daß die federnde Rückholeinrichtung (18), die bei der begrenzten Winkelbewegung eingreift, mindestens eine Blattfeder (18) umfaßt, die sich zwischen einer an der Sohle (6) befestigten Endzone (19) und einer Zone im Eingriff mit dem oberen Element (1) erstreckt.

2. Sperrvorrichtung nach Anspruch 1,
dadurch gekennzeichnet, daß die Basis des oberen Elements (1) drehbar um die horizontale Achse (2) montiert ist, deren Enden Schwenkzapfen (3) bilden, die in Lagern gestützt werden, welche in einem Schuh oder Gehäuse (5) vorgesehen sind, das von der Sohle (6) getragen wird, und daß die Basis des Pfostens (1) zur direkten Druckausübung auf die Blattfeder (18) ausgebildet ist.

3. Sperrvorrichtung nach Anspruch 2,
dadurch gekennzeichnet, daß die Basis des oberen Elements (1) ein fersenartiges Teil (17) umfaßt, das zur Zusammenarbeit mit der Blattfeder (18) bestimmt ist.

4. Sperrvorrichtung nach einem der vorhergehenden Ansprüche,
dadurch gekennzeichnet, daß die lösbare Sperrvorrichtung einen Riegel (15) aufweist, der an der Basis des oberen Elements (1) angebracht ist und mit einer an der Sohle (6) angebrachten Schloßplatte (16) zusammenarbeitet.

5. Sperrvorrichtung nach Anspruch 4,
dadurch gekennzeichnet, daß die feste Sperrvorrichtung den Anschlag des Riegels (15) auf einer Querwand der Schloßplatte (16) umfaßt.

6. Sperrvorrichtung nach einem der Ansprüche 3 bis 5,
dadurch gekennzeichnet, daß die feste Verriegelungseinrichtung den Anschlag des oberen Elements am Rand einer Aussparung (8) umfaßt, die in dem Gehäuse (5) angebracht ist.

7. Sperrvorrichtung nach einem der Ansprüche 4 bis 6,
dadurch gekennzeichnet, daß die feste Verriegelungseinrichtung die volle Abstützung des fersenartigen Teils (17) auf die Blattfeder (18) umfaßt.

8. Sperrvorrichtung nach einem der vorhergehenden Ansprüche,
dadurch gekennzeichnet, daß, wenn das obere Element (1) in seiner Stellung des begrenzten winkelmäßigen Ausschlags ist, die Höhe der Sperrvorrichtung mindestens gleich der Höhe des Chassis eines Fahrzeuges mit Bezug auf den Boden ist.

9. Sperrvorrichtung nach einem der vorhergehenden Ansprüche,
dadurch gekennzeichnet, daß das obere Element (1) in Form eines Pfostens einen oberen Teil mit Griffen (20, 21) darstellt, die seitlich vorstehen und mit dem Pfosten über Federabschnitte (22, 23) in Verbindung stehen, die den Pfosten durchqueren und in den Griffen eingefügt sind.

## Claims

1. Protective barrier for reserved areas, adapted to resist impacts and bumps from motor vehicles, of the type having at least one top member (1) movable with respect to a bottom member (6) anchored in the ground (G) and an elastic return means (18) interposed between the said members (1, 6), characterised in that, the top member (1) being adapted to move in rotation about a horizontal shaft (2) provided on the bottom member (6) on each side of an upright reference position, there is provided a releasable means (15, 16) for locking its rotation in a first direction (F2) in order to cause it to occupy its prone position and a rigid means (8, 15, 16) for locking its rotation in the reverse direction (F1) at the end of a limited angular movement, the elastic return means (18) acting in the limited movement having at least one spring blade (18) extending between an end zone (19) secured to the said sole plate (6) and a zone in engagement with the said top member (1).

2. Barrier according to Claim 1, characterised in that the base of the said top member (1) is mounted so as to rotate about the said horizontal shaft (2) whose ends constitute pivots (3) supported by bearings provided in a shoe or casing (5) carried by the said sole plate (6), and the said base of the said post (1) is adapted to act directly in compression on the said spring blade (18).

3. Barrier according to Claim 2, characterised in that the base of the said top member (1) has a piece in the form of a heel (17) designed to cooperate with the said spring blade (18).

4. Barrier according to any one of the preceding claims, characterised in that the said releasable locking means comprises a bolt (15) provided at the base of the said top member (1) cooperating with a keeper (16) provided in the said sole plate (6).

5. Barrier according to Claim 4, characterised in that the said rigid locking means comprises the abutment of the bolt (15) on a transverse wall of the said keeper (16).

6. Barrier according to any one of Claims 3 to 5, characterised in that the said rigid locking means comprises the abutment of the said top member against the edge of a recess (8) provided in the casing (5).

7. Barrier according to any one of Claims 4 to 6, characterised in that the said rigid looking means comprises the full bearing of the heel (17) on the spring blade (18).

8. Barrier according to any one of the preceding claims, characterised in that, when the said top member (1) is in the position of maximum angular movement, the height of the barrier is at least equal to the height of the chassis of a vehicle with respect to the ground.

9. Protective barrier according to any one of the preceding claims, characterised by a top member (1) in the form of a post having, at the top, handles (20, 21) projecting laterally and connected to the said post by means of spring sections (22, 23) passing through the said post and nesting in the said handles.
